# EUROPÄISCHE PATENTSCHRIFT

(11) **EP 3 754 622 B1**
(45) Veröffentlichungstag und Bekanntmachung des Hinweises auf die Patenterteilung: **01.02.2023**
(21) Anmeldenummer: 20020283.6
(22) Anmeldetag: 16.06.2020
(51) Int. Cl.: G08B 13/16, G08B 25/08, G08B 21/04

(54) **ANORDNUNG UND VERFAHREN ZUR AKUSTISCHEN ÜBERWACHUNG VON UMGEBUNGEN**
METHOD AND ASSEMBLY FOR ACOUSTIC MONITORING OF ENVIRONMENTS
AGENCEMENT ET PROCÉDÉ DE SURVEILLANCE ACOUSTIQUE D'ENVIRONNEMENTS

(30) Priorität: 18.06.2019 DE 102019004241
(43) Veröffentlichungstag der Anmeldung: 23.12.2020
(73) Patentinhaber: HST High Soft Tech GmbH, 69126 Heidelberg (DE)
(72) Erfinder: Heintz, Frank, D-08064 Zwickau (DE)
(74) Vertreter: Dreykorn-Lindner, Werner

(56) Entgegenhaltungen:
- EP-A2- 2 988 105
- CH-A2- 706 631
- DE-A1-102011 114 058
- DE-B3-102007 030 725

## Beschreibung

Die Erfindung betrifft, gemäß Patentanspruch 1, eine Anordnung zur akustischen Überwachung von Umgebungen. Weiterhin betrifft die Erfindung, gemäß Patentanspruch 6, ein Verfahren zur akustischen Überwachung von Umgebungen.

Überwachungssysteme zur Überwachung einer Freifläche oder einem Bereich in einem Gebäude oder Gebäudekomplex, wobei das Überwachungssystem eine Mehrzahl von Mikrofonen umfasst, welche in dem Überwachungsbereich anordenbar und/oder angeordnet sind und welche zur Aufnahme von Audiosignalen eines Objekt als Audiosignalquelle in dem Überwachungsbereich ausgebildet sind, sind seit langem bekannt. Beispielsweise ist aus der DE 10 2012 211 154 B4 ein Überwachungssystem bekannt, welches ein Analysemodul zur Klassifizierung des Audiosignals und zur Ausgabe einer Klassifikationsinformation umfasst. Die Klassifikationsinformation ist insbesondere eine inhaltliche Beschreibung des Audiosignals und beschreibt die Geräuschart. Im Speziellen bezeichnet die Klassifikationsinformation die Entstehungsart des Audiosignals. Weiterhin ist ein Analysemodulvorgesehen, welches ein anliegendes Audiosignal mit einem Muster und/oder einem abgespeicherten Audiosignal vergleicht. Insbesondere ist das Analysemodul derart ausgebildet, ein Audiosignal als unbeabsichtigtes Geräusch, nämlich als ein Einbruchsgeräusch und/oder als ein Beschädigungsgeräusch und/oder als ein Störgeräusch einer Aktion des Objekts als Geräuschart zu klassifizieren. Da nicht zu erwarten, dass derartige Personen bei einem unautorisierten Aufhalten im Überwachungsbereich schreien oder eine Trillerpfeife betätigen, ist das Überwachungssystem auf die unbeabsichtigten Geräusche ausgerichtet, die die Personen entweder nicht verhindern können (Schrittgeräusche oder Geräusche einer Aktion) oder aus Versehen nicht ausreichend verhindern Das Überwachungssystem umfasst ferner ein Lokalisierungsmodul zur Lokalisierung der Position des Objekts durch akustische Ortung der Position der Audiosignalquelle des klassifizierten Audiosignals in dem Überwachungsbereich über die Mikrofone und zur Ausgabe einer Positionsinformation. Dabei ist das Lokalisierungsmodul zur Lokalisierung der Person der Audiosignalquelle des klassifizierten Audiosignals durch akustische Kreuzortung der Audiosignalquelle, insbesondere über Laufzeitmessung des Audiosignals von mindestens zwei und insbesondere mindesten drei Mikrofone ausgebildet. Die Klassifikationsinformation und die Positionsinformation bilden einen Teil eines Objektdatensatzes, wobei der Objektdatensatz als Überwachungsergebnis ausgebbar und/oder weiter verarbeitbar ist. Hierzu umfasst das Überwachungssystem ein Auswertemodul zur Auswertung des Objektdatensatzes und zur Generierung eines Alarmsignals, wobei es auch vorgesehen ist, dass das Auswertemodul mindestens zwei Objektdatensätze mit unterschiedlichen Klassifikationsinformationen zur Auswertung verwendet. Bei einer Weiterbildung weist das Auswertemodul eine Verfolgungseinheit auf, wobei diese ausgebildet ist, aus mehreren Objektdatensätzen einen Metadatensatz für das Objekt zu erstellen. In diesem Metadatensatz werden beispielsweise zwei, drei, vier oder mehr mögliche Objektdatensätze des Objekts aufgenommen und das Auswertemodul umfasst eine Filtereinheit zur Filterung des Metadatensatzes, wobei Objektdatensätze, die einem Bewegungsmodell des Objekts widersprechen, ausgefiltert werden. Schließlich umfasst das Überwachungssystem eine Überwachungszentrale, welche eine Audiospeichereinrichtung aufweist oder mit dieser verbunden ist, wobei auf der Audiospeichereinrichtung eine Audioaufnahme des Audiosignals, insbesondere des Original-Audiosignals des klassifizierten Audiosignals abgespeichert ist. In einer möglichen Ausgestaltung umfasst die Überwachungszentrale eine Bedieneinheit, wobei bei Betätigung der Bedieneinheit, z.B. durch Anwahl eines Objektdatensatzes, das gespeicherte Audiosignal abgespielt und akustisch von dem Überwachungspersonal überprüft werden kann. Auf diese Weise kann nach einer automatisierten Klassifizierung des Audiosignals eine manuelle oder menschliche Überprüfung der Klassifizierung durchgeführt werden. Die Überwachungszentrale dient zur Ausgabe der Objektdatensätze und optional ergänzend der Alarmsignale und/oder der Bewegungslinien an ein Überwachungspersonal. Dem Überwachungspersonal werden beispielsweise die Objektdatensätze als Textnachrichten, die Alarmsignale optisch oder akustisch dargestellt und/oder die Bewegungslinie optisch auf einem Plan des Überwachungsbereichs dargestellt. Auf diese Weise ist das Überwachungspersonal in der Überwachungszentrale in der Lage, die Ergebnisse des Überwachungssystems auf Basis akustischer Ortung (siehe Lokalisierungsmodul, Klassifikationsinformation und die Positionsinformation bilden einen Teil eines Objektdatensatzes, das Auswertemodul weist eine Verfolgungseinheit auf, wobei diese ausgebildet ist, aus mehreren Objektdatensätzen einen Metadatensatz für das Objekt zu erstellen) zu verwerten und die Mikrofone sind lediglich Sensoren, welche keine Vorverarbeitung durchführen können.

Weiterhin ist aus der DE 196 21 152 A1 ein Verfahren zum Überwachen und zum Auslösen eines Alarmes für einen zu sichernden Bereich und ein Überwachungssystem bekannt. Das dort beschriebene System ist universell einsetzbar: von der Schalterhalle in der Post oder Bank bis hin zur Überwachung von Straßen, Freiflächen und in Zügen), wobei Audiosignale oder akustische Ereignisse ausgewertet werden, insbesondere Schlüsselworte, bestimmter Lautstärkepegel oder Schuss, und wobei durch manuelle Steuerung der Kameras des Sicherheitspersonals ein flüchtender Täter verfolgt und sein Fluchtweg aufgezeichnet werden kann. Die Signalerkennung, insbesondere Worterkennung kann dabei sowohl als Softwarelösung in einem Computer implementiert sein als auch in DSP-basierten Hard- und Softwarekombinationen innerhalb eines Computers residieren. Es können sowohl Stand-Alone-Geräte als auch rechnerbasierende Gesamtsysteme aufgebaut werden. Die Systeme können einen oder mehrere voneinander unabhängige Kanäle mit Spracherkennung und Alarmauslösung enthalten.

Weiterhin ist aus der WO 2009/104968 A1 eine Einbruchmeldeanlage bekannt, bei der nicht das hörbare Signal, sondern die unhörbare Signale ausgewertet werden, um die Ursache des Geräusches zu ermitteln. Hierzu wird mit Filtern eine Trennung in Niederfrequenzsignal (Frequenzbereich von etwa 1 - 5 Hz) und Hochfrequenzsignal (Frequenzbereich von etwa 5 - 20 Hz) vorgenommen und ein Komparator vergleicht die Signale in den beiden Kanälen miteinander. Ferner sind ein Modul zur Modellbildung, eine Auswertungsapplikation und ein Statusmodul vorgesehen, welches die Priorität der "Wörter" untereinander zur Alarmmeldung festlegt. Im Einzelnen weist die Einbruchmeldeanlage gemäß der WO 2009/104968 A1 einen Einbruchmelder und einen damit verbundenen Prozessor auf, wobei der Einbruchmelder einen Umformer zum Aufnehmen mechanischer Schwingungsenergie in einem bestimmten Frequenzbereich und Umwandeln dieser in elektrische Schwingungsenergie in demselben Frequenzbereich enthält und wobei ein A/D-Wandler in dem System vorhanden ist, um Digitalsignale bereitzustellen, die die elektrische Schwingungsenergie darstellen. Der Prozessor ist mit Mitteln zur digitalen Signalverarbeitung der an seine Eingänge bereitgestellten Signale versehen, wobei der Melder darüber hinaus einen Niederfrequenzkanal zum Aussortieren und Zuführen eines Niederfrequenzsignalteils des Frequenzbereichs zu einem erster Eingang des Prozessors und einen Hochfrequenzkanal zum Aussortieren und Zuführen des Restsignalteils des Frequenzbereichs zu einem zweiten Eingang des Prozessors umfasst. Weiterhin umfasst der Prozessor eine Signalerkennungseinheit, in der die verarbeiteten Digitalsignale mit erlernten und gespeicherten Signalmustern verglichen werden, und die von einem Vergleicher zum Vergleichen bestimmter Digitalsignalcharakteristika in dem Restsignalteil und zum Bereitstellen einer Menge von Vergleichsergebnissignalen an weitere Prozessoruntereinheiten zur weiteren Verarbeitung zugeführt werden. Schließlich sind eine Assoziationsuntereinheit zum Herstellen einer Assoziation zwischen einem Vergleichsergebnissignal und einem aus einer gespeicherten Worttabelle auszuwählenden Wort und eine Statusuntereinheit zum Festlegen eines Status auf Basis ausgewählter Wörter vorgesehen. Der Niederfrequenzkanal verarbeitet Signale in einem Frequenzteilbereich von etwa 1 - 5 Hz, während der Hochfrequenzkanal ein Kanal ist, der Signale in einem Frequenzteilbereich von etwa 5 - 20 Hz verarbeitet. Der Vergleicher ist zum Vergleichen von Sequenzen eingehender Energieschübe in dem Niederfrequenzsignalteil mit Sequenzen in dem Restsignalteil oder zum Vergleichen von Dauern eingehender Energieschübe in dem Niederfrequenzsignalteil mit Dauern in dem Restsignalteil oder zum Vergleichen von Zeiträumen zwischen Energieschüben in dem Niederfrequenzsignalteil mit Zeiträumen in dem Restsignalteil oder zum Vergleichen von bestimmten Charakteristika der Signalereignisse, wie absolute maximale Amplituden, in Energieschüben in dem Niederfrequenzsignalteil mit Ereignissen in dem Restsignalteil u.a. eingerichtet.

Weiterhin ist aus der US 2012/0262294 A1 ein System und ein Verfahren zur Überwachung einer begrenzten und vorgegebenen Zone mit einem akustischen Sensor für die Detektion unhörbarer seismischer Wellen bekannt. Im Einzelnen weist eine Überwachungseinrichtung für eine begrenzte und vorbestimmte Überwachungszone mindestens einen akustischen Sensor auf, der in der Überwachungszone angeordnet ist, und der dazu ausgelegt ist, eine erfasste akustische Welle, die durch das Auftreten einer Aktivität in der Überwachungszone resultiert, in ein Informationssignal zu konvertieren. Weiterhin sind eine Verarbeitungsvorrichtung, die dazu ausgelegt ist, das Informationssignal zu empfangen, ein Übertragungssystem des Informationssignals zur Verarbeitungsvorrichtung, ein System, um mindestens einen Alarm zu senden, und eine Datenbank vorgesehen. Die Datenbank beinhaltet Referenzcharakteristiken, die sich auf diese vorbestimmte Bezugsaktivität beziehen. Die Verarbeitungsvorrichtung umfasst ein Analyse-System, welches das Informationssignals, ausgehend von den Referenzcharakteristiken von mindestens einer vorbestimmten Bezugsaktivität der Datenbank analysiert, und zur Sendung von mindestens einem Alarm auf der Grundlage der Analyse des Informationssignals das System aktiviert. Insbesondere ist mindestens ein akustischer Sensor für seismische Wellen, die sich in einem festen Milieu ausbreiten, vorgesehen und das System zur Sendung von mindestens einem Alarm umfasst zur Erzeugung eines Alarms der ersten Stufe eine Vorrichtung, die in der Überwachungszone angeordnet ist, und zur Erzeugung eines Alarms der zweiten Stufe eine Vorrichtung außerhalb der Überwachungszone. Das Analyse-System ist dazu ausgelegt, ein Bestätigungssignal zu empfangen und falls infolge der Erzeugung des Alarms der ersten Stufe in einem vorbestimmten Zeitrahmen kein Bestätigungssignal empfangen wird, die Vorrichtung zur Erzeugung des Alarms der zweiten Stufe zu aktivieren. Falls infolge der Erzeugung des Alarms der ersten Stufe in einem vorbestimmten Zeitrahmen ein Bestätigungssignal empfangen wird, werden die Referenzcharakteristiken einer vorbestimmten Bezugsaktivität der Datenbank aktualisiert. Hierzu ist eine Bestätigungsvorrichtung vorgesehen, die in der Überwachungszone angeordnet ist und die durch einen Nutzer zur Erzeugung des Bestätigungssignals aktivierbar ist. Das Analyse-System weist im Einzelnen folgende Bearbeitungsschritte auf:
- ausgehend von den Referenzcharakteristiken der Datenbank auswählen einer vorbestimmten Bezugsaktivität der Datenbank, die einer Aktivität entspricht aus der das Informationssignal resultiert,
- speichern eines zum Zeitpunkt des Auftretens der erkannten Aktivität Wertes und zuordnen dieses Werts zur ausgewählten Bezugsaktivität, und
- entscheiden, in Abhängigkeit von mindestens diesem Wert und von der zugeordneten Bezugsaktivität, ob das System zur Sendung von mindestens einem Alarm aktiviert wird oder nicht.

Aus der DE 10 2014 012 184 B4 bzw. der korrespondierenden EP 2 988 105 A2 der Anmelderin ist eine Vorrichtung zur automatischen Erkennung und Klassifizierung von hörbaren akustischen Signalen mit mindestens einem im Überwachungsbereich angeordneten Signalempfänger und einem Modul zur Klassifizierung des akustischen Signals und Ausgabe einer Klassifikationsinformation, bekannt. Zur Vorverarbeitung der akustischen Signale ist ein einen Mikrocomputer aufweisendes akustisches Sensorsystem vorgesehen, welches mit dem Signalempfänger in Verbindung steht, dessen Ausgangssignale parallel einem im akustischen Sensorsystem angeordneten Modul für deren Aufzeichnung und einem Modul zur Klassifizierung zugeführt sind. Mit dem Aufzeichnungs-Modul ist eine Aufzeichnungsdatenbank des akustischen Sensorsystems verbunden, in welcher das Signal im Format einer Audiodatei gespeichert ist. Zum Datenaustausch und zur Steuerung mit dem eine Schnittstelle aufweisenden akustischen Sensorsystem steht ein Modul zur Modellbildung in Verbindung, welches über die Schnittstelle die Aufzeichnungen importiert, aus ihnen entsprechende Modelle erzeugt und welches über die Schnittstelle mit einer Modellbibliothek des entsprechenden Sensorsystems in Verbindung steht. In der Modellbibliothek ist das von einem Anwender in einer Trainingsphase ausgewählte Modell abgespeichert. Das Klassifizierungs-Modul ist mit der Modellbibliothek verbunden, steht über eine weitere Schnittstelle mit einer Auswertungs-Applikation in Verbindung und sendet für den Fall der Erkennung eines Signals, das Klassifizierungsergebnis an die Auswertungs-Applikation. Das akustische Sensorsystem dient gleichermaßen als Aufzeichnungssystem für beliebige akustische Signale während einer Trainingsphase, als auch als Klassifikator bekannter Signalmuster während einer Klassifizierungsphase. Die dafür notwendigen Erkennungsmodelle werden aus den von dem Sensorsystem vorher aufgezeichneten Signalen erzeugt und diese Modelle danach auch nur von diesem Sensorsystem zur Klassifizierung eingesetzt. Ein wesentlicher Vorteil der der DE 10 2014 012 184 B4 der Anmelderin im Vergleich zu dem vorstehend beschriebenen Stand der Technik ist, dass jedes Gerät/ akustischen Sensor /akustisches Sensorsystem seine eigenen Aufzeichnungen zur Modellbildung nutzt und dieses Modell danach auch nur von diesem Gerät zur Klassifizierung eingesetzt wird. Dadurch wird erreicht, dass alle signalbeeinflussenden Faktoren mit in das jeweilige Erkennungsmodell einfließen und dem Anwender auf überraschend einfache Art und Weise die Konfiguration in der Trainingsphase ermöglicht wird. Während der Klassifizierungsphase werden durch die aktuellen akustischen Eingangssignale, die Modellparameter des zugrundeliegenden Erkennungsmodells adaptiert. Dies führt dazu, dass die Erkennungsmodelle im Laufe des Betriebes ständig optimiert werden. Der akustische Sensor lernt also, durch diese Optimierung der Modellparameter, ständig dazu und verbessert dadurch die Qualität der Klassifizierung.

Ein zur akustischen Überwachung von Umgebungen benachbartes technisches Gebiet ist das technische Gebiet der "Akustischen Materialprüfung", welches als zerstörungsfreies Prüfverfahren sehr vielschichtig ist und von der Werkstoffprüfung, Rissprüfung, Gefügeprüfung, Verwechslungsprüfung, Resonanzanalyse, Klanganalyse, Klangauswertung, Klangprobe, Klangprüfung bis hin zur automatisierten Aufzeichnung von Schallsignalen im industriellen Umfeld und Getriebe- und Maschinenüberwachung mit Eigenfrequenzanalyse, Eigenfrequenzmessung, Eigenfrequenzprüfung für magnetische und nichtmagnetische Metalle, Stahl, Keramik, Sinterprodukte, Glas reicht. Es ist bekannt, zum Prüfen eines Gegenstands auf mechanische Beschädigungen, wie zum Beispiel Haarrisse, diesen in Schwingungen zu versetzen und den dabei von ihm abgegebenen Schall (meist Luftschall) zu erfassen und einer Analyse zu unterziehen. Mechanische Schwingungen in einem Körper (Körperschall) bewirken, dass die umgebende Luft in Schwingungen versetzt wird (Luftschall). Mit entsprechenden Sensoren lassen sich diese Schwingungen messen; in der Luft mit einem Mikrofon, auf einem Körper mit einem Beschleunigungssensor oder einem Laservibrometer. Im Körper breiten sich zum selben Zeitpunkt viele Schwingungsmodi aus, die durch die Elastizität, die Form, den Werkstoff und die Struktur geprägt sind. Sie repräsentieren die mechanischen Eigenschaften des Körpers. Einflüsse wie z. B. ein Riss, eine andere Geometrie oder eine Werkstoffänderung beeinflussen die Resonanzfrequenzen, welche bei einer Analyse ausgewertet werden.

Beispielsweise ist aus der US 2008/0 144 927 A1 eine nicht zerstörende Inspektionsvorrichtung bekannt, umfassend: einen Schwingungserzeuger, eine Sensoreinheit zum Erfassen von Schwingungen, die von dem Schwingungserzeuger durch ein Testobjekt übertragen werden, eine Signal-Eingabeeinheit zum Extrahieren eines Zielsignals von einem elektrischen Signal, das von der Sensoreinheit ausgegeben wurde, eine Eigenschaftsmenge-Extrahiereinheit zum Extrahieren von mehreren Frequenz-Bestandteilen von dem Zielsignal als eine Eigenschaftsmenge und eine Entscheidungs-Einheit mit einem kompetitiven lernenden neuronalen Netzwerk zum Bestimmen, ob die Eigenschaftsmenge zu einer Kategorie gehört. Im Einzelnen ist das kompetitive lernende neuronale Netzwerk unter Verwendung von Trainingsbeispielen trainiert worden, die zu der Kategorie gehören, die einen inneren Zustand des Testobjekts repräsentieren, wobei Verteilungen von Zugehörigkeitsgraden der Trainingsbeispiele in der Entscheidungseinheit festgelegt sind und wobei die Verteilungen bezüglich Neuronen festgelegt werden, die durch die Trainingsbeispiele basierend auf den Trainingsbeispielen und Gewichtungsvektoren der angeregten Neuronen angeregt sind. Die Entscheidungseinheit bestimmt, dass die Eigenschaftsmenge zu der Kategorie gehört, wenn eines der angeregten Neuronen über die Eigenschaftsmenge und die Entfernung zwischen der Eigenschaftsmenge und einem Gewichtungsfaktor von jedem (einen oder mehreren) der angeregten Neuronen angeregt ist und zu einem Zugehörigkeitsgrad gleich oder höher als ein über die Verteilungen bestimmter Schwellenwert korrespondiert. Die Verteilungen der Zugehörigkeitsgrade sind Gaußsche Verteilungen, von denen jede über einen Mittelwert und eine Varianz definiert ist. Die Varianzen der Gaußschen Verteilungen sind über Entfernungen zwischen den Trainingsbeispielen und Gewichtungsvektoren der angeregten Neuronen festgelegt und die Mittelwerte der Gaußschen Verteilungen sind Gewichtungsvektoren der angeregten Neuronen. Der Schwingungserzeuger umfasst einen Hammer, wobei die Oberfläche des Hammers mit einem elastischen Material bedeckt ist, um ein Kratzen am Testobjekt zu vermeiden, und eine Antriebseinheit, um den Hammer vor und zurück zu bewegen. Ferner umfasst der Schwingungserzeuger vorzugsweise Schenkel, um das Schlagen ausgehend von einem konstanten Abstand zwischen dem Testobjekt und dem Hammer sicherzustellen. Die Antriebseinheit ist so konfiguriert, dass sie einen Schlag, der beispielsweise durch einen Elektromagnet zum linearen Antreiben eines Kolbens erzeugt wird, auf den Hammer überträgt. Um eine konstanten Positionsbeziehung zwischen dem Schwingungserzeuger und der Sensoreinheit sicherzustellen, sind der Schwingungserzeuger und die Sensoreinheit durch einen Arm miteinander mechanisch gekoppelt. Bei einer alternativen Ausführungsform des Schwingungserzeugers kann ein Schallwellengenerator zum Übertragen von Vibrationen auf das Testobjekt durch eine Schallwelle verwendet werden. Die akustische Welle liegt dabei nicht innerhalb eines hörbaren Frequenzbandes sondern kann höher oder niedriger als das hörbare Frequenzband sein. Wenn die niedrigere Frequenz verwendet wird, wirkt der im Schwingungserzeuger verwendete Akustikwellengenerator virtuell, wobei die Wellenform, die Frequenz und die Dauer der vom Schwingungserzeuger emittierten akustischen Welle geeignet ausgewählt werden kann. Die Wellenform kann beispielsweise eine Sinuswelle, eine Rechteckwelle, eine Dreieckwelle oder eine Sägezahnwelle sein, und die Frequenz kann konstant sein oder kann beispielsweise schrittweise geändert werden. Die Auswahl der Wellenform, der Frequenz und der Dauer kann durch Einstellen an einer im Schwingungserzeuger vorgesehenen Auswahleinheit getroffen werden und das neuronale Netzwerk hat bei beiden Ausgestaltungen des Schwingungserzeugers zwei Betriebsmodi, nämlich einen Trainingsmodus und einen Prüfmodus.

Weiterhin ist, ausgehend von einem trainierbaren System mit selbstlernendem Effekt auf Basis der DE 10 2014 012 184 B4 der Anmelderin, in der nicht vorveröffentlichten DE 10 2017 012 007 A1 der Anmelderin eine Vorrichtung und ein Verfahren zur akustischen Prüfung von Objekten beschrieben. Die Vorrichtung ist als ein mobiles Gerät mit einem Gerätegehäuse ausgestaltet, welches außerhalb des Gerätegehäuses eine an diesem gelagerte Erregungsvorrichtung und einen benachbart hierzu angeordneten akustischen Sensor aufweist. Innerhalb des Gerätegehäuses ist mittels eines handbetätigten, am Gerätegehäuse angeordneten Betriebsarten-Umschalters der Ausgang des akustischen Sensors entweder mit einem Analysemodul oder einem Trainingsmodul verbunden. Der Ausgang des Trainingsmoduls ist mit einer innerhalb des Gerätegehäuses angeordneten Modellbibliothek verbunden ist, welche mit dem Analysemodul in Verbindung steht. Mit dem Analysemodul steht ein Anzeigemodul in Verbindung, wobei das Gerät im Analysemodus gegen das Objekt geschlagen oder ein Schall induziert werden kann und das Ergebnis der Prüfung kann automatisch am Anzeigemodul des Geräts angezeigt werden. Im Einzelnen leitet das Anzeigemodul das Ergebnis der Prüfung drahtlos an ein Auswertungsgerät in Form einer App eines PCs oder eines Smartphones weiter. Das in der nicht vorveröffentlichten DE 10 2017 012 007 A1 der Anmelderin beschriebene Verfahren beruht auf einer Vorrichtung, welche als ein mobiles Gerät mit einem Gerätegehäuse ausgestaltet ist, welche außerhalb des Gerätegehäuses eine an diesem gelagerte Erregungsvorrichtung und welche einen benachbart hierzu angeordneten akustischen Sensor aufweist. In einem ersten Verfahrensschritt wird mittels der Erregungsvorrichtung ein Objekt zur Abstrahlung von induzierten Schallsignalen angeregt, welche dann vom akustischen Sensor aufgenommen und in elektrische, digitale Signale umgewandelt werden. In einem zweiten Verfahrensschritt werden diese Signale entweder einem im Gerät angeordneten Analysemodul oder einem Trainingsmodul zugeführt. In einem dritten Verfahrensschritt wird eines der beiden Module für die Signale ausgewählt, was von der mittels eines Betriebsarten-Umschalter am Gerät eingestellten Betriebsart abhängig ist. In der Betriebsart "Training" werden die Signale klassifiziert und einem statistischen Modell hinzugefügt. Das statistische Modell wird bei jedem neuen Geräusch weiter verbessert und nach Beendigung der Trainingsphase in einer Modellbibliothek abgelegt. In einem vierten Verfahrensschritt werden während der Betriebsart "Analyse" die akustischen Signale statistisch mit bekannten Modellen aus der Modellbibliothek verglichen und daraus, bei jedem Geräusch ein Ergebnis gebildet werden. Schließlich wird durch ein Anzeigemodul des Geräts dem Anwender in einem fünften Verfahrensschritt das Ergebnis angezeigt. Damit wird in der nicht vorveröffentlichten DE 10 2017 012 007 A1 der Anmelderin ein universell einsetzbares, flexibel anpassbares, mobiles und robustes Prüfgerät beschrieben, dass von einem Laien bedienbar ist und das Ergebnis der Prüfung automatisch an diesem anzeigt wird. Weiterhin ist aus der DE 10 2011 114058 A1 ein Verfahren und eine Vorrichtung zur akustischen Beurteilung eines Bauteils, umfassend mindestens einen Sensor zur Erfassung von Schall und mindestens eine Auswerteeinheit, der die Signale des Sensors zugeführt werden, bekannt. Mittels der Auswerteeinheit werden Analysemethoden auf das aufgenommene Zeitsignal des Schalls zur Ermittlung von Merkmalen durchgeführt und die Merkmale werden in Klassen klassifiziert. In der Auswerteeinheit werden mehrere verschiedene Analysemethoden auf das Zeitsignal angewendet, wobei eine Selektion von den besten Analysemethoden für unterschiedliche Fehlerfälle der Bauteile durchgeführt wird. Im Einzelnen umfasst das Verfahren zur akustischen Beurteilung eines Bauteils die folgenden Verfahrensschritte:
- Anregung des Bauteils, so dass dieses Schall erzeugt,
- Aufnehmen des Schalls des Bauteils durch mindestens einen Sensor zur Erfassung von Schall,
- Durchführen mindestens einer Analysemethode auf das aufgenommene Zeitsignal des Schalls zur Ermittlung von Merkmalen und
- Klassifizieren der Merkmale in Klassen, wobei mehrere verschiedene Analysemethoden auf das Zeitsignal angewendet werden und wobei eine Selektion von den besten Analysemethoden für unterschiedliche Fehlerfälle der Bauteile durch Mustervergleich (Control chart) durchgeführt wird.

Weiterhin umfasst im Einzelnen die Vorrichtung zur akustischen Beurteilung eines Bauteils mindestens einen Sensor zur Erfassung von Schall und mindestens eine Auswerteeinheit, der die Signale des Sensors zugeführt werden. Mittels der Auswerteeinheit werden Analysemethoden auf das aufgenommene Zeitsignal des Schalls zur Ermittlung von Merkmalen durchgeführt und die Merkmale werden in Klassen klassifiziert. In einer Recheneinheit werden mehrere verschiedene Analysemethoden auf das Zeitsignal des Schalls angewendet, wobei eine Selektion von den besten Analysemethoden für unterschiedliche Fehlerfälle der Bauteile durchgeführt wird.

Schließlich ist aus einer wissenschaftlichen Veröffentlichung von KWON, Soonil; NARAYANAN, Shrikanth: Unsupervised Speaker indexing using generic models. In: IEEE transactions on speech and audio processing. Vol. 13, 2005, No. 5, S. 1004-1013.-ISSN 1063-6676 eine sequentielle Sprecherwechselerkennung bekannt, wobei die Sprechermodellierung im Licht der Tatsache, dass die Anzahl/Identität der Sprecher unbekannt ist, erfolgen soll. Um dieses Problem zu lösen, wird ein neues Verfahren, nämlich ein vorbestimmter generischer sprecherunabhängiger Modellsatz vorgeschlagen, der dort als Sample-Sprecher-Modelle (SSM) bezeichnet wird. Dieser Satz kann für eine genauere Sprechermodellierung und Clusterung nützlich sein, ohne Trainingsmodelle auf Zielsprecherdaten zu erfordern. Sobald ein sprecherunabhängiges Modell aus den generischen Mustermodellen ausgewählt wird, wird es progressiv in ein spezifisches sprecherabhängiges Modell angepasst. Hinsichtlich seiner Leistungsfähigkeit wurde dieses neue SSM-Verfahren (sample speaker model), insbesondere hinsichtlich der robusten Sprecherwechselerkennung als eine kritische Voraussetzung für ein Sprecherclustering, mit dem Stand der Technik, nämlich universal background model (UBM) und universal gender models (UGM), experimentell verglichen. Wie im Abschnitt III Sprecherwechselerkennung unter Verwendung von lokalisiertem Suchalgorithmus (LSA) erläutert ist, gibt es im Allgemeinen zwei Kategorien von Sprecherwechsel-Erkennungsverfahren: metrikbasierte und modellbasierte. Das metrikbasierte Verfahren verwendet den Maximalpunkt einer entsprechend definierten " Metrik " zwischen benachbarten Segmenten zur Signaldetektion. Das modellbasierte Verfahren beruht dagegen auf Modellen für Sprecher, Hintergrundrauschen, Sprache und Musik, die vorab abgespeichert (aufgebaut) sind. Der eingehende Audiostrom wird dann beispielsweise durch eine Maximum-Likelihood-Auswahl über ein Schiebeanalysefenster klassifiziert. Die modellbasierte Detektion erfordert sowohl Trainingsdaten als auch einige Informationen über die Testdaten, wie die Anzahl der Sprecher. Im Gegensatz zu den modellbasierten Verfahren können metrikbasierte Verfahren ohne solche Datenanforderungen ausgeführt werden. Erstere bietet jedoch Potential für progressive Anpassung und Regression. Die Grenzen des dort beschriebenen SSM-Verfahren (sample speaker model) liegen darin, dass zum einen nicht bekannt ist was der Benutzer als Nutzsignal oder als Störsignal betrachten wird und dass vor allem unterschiedliche Sprachen mit unterschiedlichen Sprechgeschwindigkeiten und Tonlagen in unterschiedlich halligen Räumen, fluktuierende Störgeräusche oder "Musik" (Instrumente und Gesang) Probleme (Erkennungsrate) bereitet.

Wie die vorstehende Würdigung des Standes der Technik aufzeigt, sind auf verschiedenen technischen Gebieten unterschiedlich ausgestaltete Verfahren und Vorrichtungen zur automatischen Erkennung und Klassifizierung von akustischen Signalen in einem Überwachungsbereich bekannt. In der Regel werden die Signale zur Aufzeichnung und zum Vergleich mit einem in einer Bibliothek vorher eingespeicherten Referenzmuster einer zentralen Stelle zugeführt, was zu einem erheblichen Aufwand bei der Aufzeichnung und Klassifikation (feste modellbasierte Referenz-Klassifikation oder gelernte Referenz-Klassifikation aus den vorangegangenen Klassifikationen) führt. Deshalb fehlen in der Praxis kostengünstige Verfahren und Vorrichtungen in Hinblick auf das Einfließen aller signalbeeinflussenden Faktoren in das jeweilige Erkennungsmodell, insbesondere unter Berücksichtigung der aktuellen Situation und einfachen Konfiguration bzw. Adaption in einer Trainingsphase durch den Anwender/Benutzer.

Der Erfindung liegt die Aufgabe zugrunde, ausgehend von bekannten Verfahren und Vorrichtungen zur automatischen Erkennung und Klassifizierung von hörbaren akustischen Signalen in einem Überwachungsbereich, die Anordnung und das Verfahren derart auszugestalten, dass bei der Konfiguration durch den Anwender diese von einem Laien bedienbar ist und alle signalbeeinflussenden Faktoren mit in das jeweilige Erkennungsmodell einfließen. Weiterhin soll dieses anpassbar und universell einsetzbar sein, wobei automatisch ein Alarm für einen zu sichernden Bereich ausgelöst wird.

Diese Aufgabe wird durch eine Anordnung zur akustischen Überwachung von Umgebungen mit den Merkmalen des unabhängigen Patentanspruchs 1 gelöst.

Schließlich wird diese Aufgabe durch ein Verfahren zur akustischen Überwachung von Umgebungen mit den Merkmalen des unabhängigen Patentanspruchs 6 gelöst.

Die erfindungsgemäße Anordnung und das Verfahren weisen den Vorteil auf, dass alle signalbeeinflussenden Faktoren mit in das jeweilige Modell einfließen und dem Benutzer auf überraschend einfache Art und Weise die Konfiguration, Anpassung und Optimierung ermöglicht wird.

Weitere Vorteile und Einzelheiten lassen sich der nachfolgenden Beschreibung von bevorzugten Ausführungsformen der Erfindung unter Bezugnahme auf die Zeichnungen entnehmen. In der Zeichnung zeigt:
- Fig. 1: ein Blockschaltbild des Aufbaus eines Geräts mit allen Komponenten gemäß der Erfindung,
- Fig. 2: einen Screenshot in der Betriebsart "Lernen" und
- Fig.3: einen Screenshot in der Betriebsart "Lauschen" des erfindungsgemäßen Geräts und
- Fig. 4: ein abgesetztes Panel mit einem Bedienfeld, insbesondere mit drei Bedienelementen für Lernen, Lauschen und Stopp.

Gegenstand der Erfindung ist eine Anordnung zur akustischen Überwachung von Umgebungen mit den Merkmalen des Anspruchs 1.

Die Anordnung kann einfach und automatisch eine komplexe, akustische Umgebung lernen, indem es in dieser Umgebung positioniert wird und dort für eine begrenzte Zeit (benutzergesteuert oder automatisch) alle auftretenden akustischen Ereignisse untersucht, klassifiziert und in einem Model festhält.

Wie nachfolgend beschrieben und erläutert wird, kann dieses Modell zur Überwachung der gleichen Umgebung genutzt werden. Dabei werden dann Unterschiede zu den gelernten Situationen identifiziert und diese als Ergebnis signalisiert.

Die Anordnung besteht aus mehreren Komponenten. Diese Komponenten werden nachfolgend beschrieben. Mit einem akustischen Sensor 1 werden akustische Umgebungsgeräusche in elektrische Signale umgewandelt und drahtlos oder drahtgebunden über eine Schnittstelle einer im Gerät G angeordneten Signalvorverarbeitung und Musterextraktion 2 zugeführt. Dabei kann sich der Sensor 1 unmittelbar am Gerät G befinden oder aber auch abgesetzt davon angeordnet sein. Die vom Sensor 1 in periodischer Abfolge gelieferten Musterdaten können wahlweise zum Training eines im Gerät G angeordneten Modells/Geräuschmodells/Modellbibliothek 6 durch ein Trainingsmodul 4 genutzt werden oder zur Analyse der Merkmale durch ein Analysemodul 3 diesem zugeführt werden. Hierzu ist zwischen Signalvorverarbeitung und Musterextraktion 2 und Analysemodul 3 sowie Trainingsmodul 4 ein Betriebsartenschalter B angeordnet, welcher benutzergesteuert mittels einer Steuerungseinheit 7 zwischen diesen Betriebsarten umschaltet oder benutzergesteuert die Verarbeitung der vom akustischen Sensor 1 gelieferten Eingangsdaten komplett stoppt (siehe Fig. 4, Panel 10 mit drei Steuertasten: Analyse auch Lauschen genannt, Training auch Lernen genannt, Stop). Alternativ kann diese Funktion durch ein mit der Steuerungseinheit 7 verbundenes Zeitsteuerungsmodul 9 (siehe Fig. 1, Fig. 4) auch automatisch, nach vorher festgelegten Zeitplänen, realisiert werden.

Die Basis des Analyseprozesses bildet das Geräuschmodell 6. Dieses beinhaltet alle durch das Trainingsmodul 4 aufbereiteten und ihm zugeführten Geräuschmuster. In der einfachsten Form der Markov-Modelle können sogenannten Markov-Ketten-Modelle zur statistischen Beschreibung von Symboloder Zustandsfolgen verwendet werden. Das jeweilige Markov-Ketten-Modelle gibt dann an, wie wahrscheinlich das Auftreten eines Geräusches in einem bestimmten Umfeld/in einer bestimmten Umgebung ist. Dabei wird davon ausgegangen, dass bei einem periodisch auftretenden Geräusch Pausen auftreten und anhand dieser Pausen eine Segmentierung und die anschließende Klassifikation erfolgen kann. Weiterhin können im Rahmen der Erfindung sogenannte Hidden-Markov-Modellen benutzt werden, wodurch das Konzept einer statistisch modellierten Zustandsfolge um zustandsspezifische Ausgaben des Modells erweitert wird. Man geht davon aus, dass nur diese sogenannten Emissionen beobachtbar sind, die zugrundeliegende Zustandsfolge jedoch versteckt (engl. hidden) ist. Im Wesentlichen lässt sich ein Hidden-Markov-Modell als statistisch angereicherter, generierender endlicher Automat ansehen. Sowohl die Übergänge zwischen Zuständen als auch die Erzeugung von Ausgaben erfolgt in Abhängigkeit von bestimmten Wahrscheinlichkeitsverteilungen. Man nimmt dabei zuerst an, dass die zu untersuchenden Daten von einem natürlichen Prozess erzeugt wurden, der vergleichbaren statistischen Gesetzmäßigkeiten gehorcht. Dann versucht man diesen mit den Möglichkeiten von Hidden-Markov-Modellen möglichst genau nachzubilden und diejenige Zustandsfolge zu bestimmen, die am wahrscheinlichsten eine bestimmte Folge von Emissionen erzeugt. Ordnet man ganzen Modellen die Bedeutung zu, Klassen von Mustern zu repräsentieren, so lässt sich der Formalismus zur Klassifikation einsetzen. Durch die Aufdeckung der Zustandsfolge ist dann eine Segmentierung der Daten mit gleichzeitiger Klassifikation möglich. In der praktischen Anwendung der Markov-Modell-Technologie für Mustererkennungsaufgaben kann die Wahl des Startpunkts die Leistungsfähigkeit des fertigen Markov-Modells entscheidend beeinflussen. Hierzu zählen vor allem die erfolgreiche Konfiguration der Modelle, die Behandlung effizienter Algorithmen, Methoden zur Anpassung der Modellparameter an veränderte Einsatzgebiete sowie die Kombination von Markov-Ketten- und Hidden-Markov-Modellen in integrierten Suchprozessen. Dabei werden Methoden zur Vektorquantisierung und Schätzung von Mischverteilungsmodellen zur Modellierung hochdimensionaler Daten eingesetzt. Bei einem endlichen Zustandsraum lassen sich Markov-Ketten mittels der Übergangsmatrix und von Wahrscheinlichkeitsvektoren beschreiben. Wählt man einen stochastischen Startvektor vo (als Zeilenvektor) als Startverteilung so ergibt sich die Verteilung zum Zeitpunkt t1 durch v1=vo·**M.**

Die Möglichkeit, auch große Markov-Ketten zu simulieren, macht man sich beim MCMC-Verfahren (Markov-Chain-Monte-Carlo-Verfahren) zunutze, um Verteilungen zu simulieren, die nicht durch klassische Verfahren simuliert werden können. Dabei wird eine Klasse von Algorithmen benutzt, die Stichproben aus Wahrscheinlichkeitsverteilungen ziehen. Dies geschieht auf der Basis der Konstruktion einer Markov-Kette, welche die erwünschte Verteilung als ihre stationäre Verteilung aufweist. Der Zustand der Kette nach einer großen Zahl von Schritten wird dann als Stichprobe der erwünschten Verteilung benutzt. Die Qualität der Stichprobe steigt mit zunehmender Zahl der Schritte. MCMC-Verfahren erzeugen Systeme im kanonischen Zustand. Eine hinreichende, aber nicht notwendige, Bedingung, dass ein MCMC-Verfahren den kanonischen Zustand als stationäre Verteilung aufweist, ist die Detailed-Balance-Eigenschaft (detailliertes Gleichgewicht bezeichnet eine Eigenschaft von homogenen Markov-Ketten, nämlich einem speziellen stochastischen Prozess. Anschaulich ist ein Prozess im detaillierten Gleichgewicht, wenn nicht erkennbar ist, ob er sich zeitlich vorwärts oder rückwärts bewegt).

Vorzugsweise erfolgt die Modellierung mittels eines deterministischen Verfahrens was den Vorteil aufweist, dass nicht (wie bei Markov-Ketten) jedes Mal von der Startposition zu beginnen ist und dass auch keine Segmentierung erfolgen muss. Bei dieser erfindungsgemäßen Art der Modellierung steht die Annahme im Vordergrund, dass bei Geräuschen, anders als bei Sprache, die genaue zeitliche Struktur des Signals vernachlässigt werden kann. Es ist völlig ausreichend, bei jedem Bearbeitungsschritt t die Verteilung der Merkmale auf Cluster C(t) ohne die Übergänge auf andere Cluster im nächsten Zeitschritt t+T1 zu realisieren. Betrachtet man dann die Trefferquote über einen längeren Zeitraum, zum Beispiel T3, kann ein Geräuschmuster durch die Häufigkeit der Menge der aufgetretenen Cluster C mit hoher Wahrscheinlichkeit zugeordnet werden. Zusätzlich kann bei Bedarf die zeitliche Abfolge der Cluster C(t) als weiterer Parameter berücksichtigt werden. Durch das Optimierungsmodul 5 ist es möglich, ein bestehendes Modell **M** im hochkomplexen Lösungsraum nachzubessern und zu optimieren. Um die Toleranz des Modells **M** zu erhöhen, wird auch bei diesem Verfahren mit Clustern gearbeitet, deren Ausdehnung im Merkmalsraum die Toleranz bzw. Sensibilität bestimmt. Dabei kann man pro Cluster berücksichtigen wie viele Merkmale zu bestimmen sind und insbesondere, wenn das Merkmal außerhalb des vorgegebenen Zeitraums liegt, diese Geräusche bei der Modellbildung zu löschen oder nicht zu berücksichtigen.

Nachfolgend wird die Funktion der Anordnung anhand des Ausführungsbeispiels gemäß der Abbildung Fig. 1 beschrieben und erläutert. Die der Anordnung sind unterteilt in zwei Hauptfunktionen, nämlich:
1.) Lernen/Training einer akustischen Umgebung.
2) Überwachen/Lauschen der gelernten Umgebung.

Die gesamte akustische Umgebung besteht in der Regel aus einer großen Menge unterschiedlicher komplexer Geräusche. Im ersten Schritt werden diese in kleine (gleichlange oder kürzere und längere) Zeitabschnitte T1 aufgeteilt. Für jedes dieser Zeitfenster T1 wird ein Merkmal P(t) erzeugt, welches die zu diesem Zeitpunkt bestehende akustische Situation in einen Merkmalsraum **R** abbildet und einem Cluster Ci zuordnet. In einem zweiten Schritt wird der N-dimensionale Merkmalsraum **R** wird in eine endliche Anzahl von Cluster Ci unterteilt. Jedes dieser Cluster repräsentiert einen speziellen Teil eines Geräuschmusters. Cluster werden während der Lernphase des Systems automatisch erzeugt und angepasst. Die Menge aller zu einer speziellen akustischen Umgebung gehörenden Cluster Ci {0<i<Z} werden als Datensätze in einem Model **M** verwaltet. Zusätzlich werden in einem dritten Schritt zu den Clusterdaten im Model **M** dort der Zeitpunkt der Erzeugung und die Anzahl der zugeordneten Merkmale festgehalten.

Eine Lernphase/Training kann entweder mit einem bereits vorhandenen Model **M** iterativ durchgeführt oder mit einem leeren Modell neu gestartet werden. Wie bereits beschrieben, werden dabei die in einem periodischen Strom der im Zeitfenster T1 empfangenen Merkmale P(t) ihren entsprechenden Cluster Ci zugeordnet und das Modell **M** dementsprechend erweitert bzw. angepasst. Der Erfolg des Lernens (Betriebsart "Training") kann zu einem Zeitpunkt T ermittelt werden, in dem gemessen wird, wieviele neue Cluster in einem Zeitintervall T3 erzeugt wurden. Sinkt diese Rate unterhalb eine (vom Benutzer vorgebbare) Schwelle, kann davon ausgegangen werden, dass die Umgebung hinreichend genau gelernt wurde und eine relativ statische Geräuschumgebung vorliegt.

Fig. 2 zeigt einen Screenshot in der Betriebsart "Lernen" (Training) mit einer typischen sogenannten Lernkurve L. Es ist zu sehen, dass im Verlauf der Zeit t (siehe X-Achse) die Anzahl der neu gebildeten Cluster, hier als Ereignisse (siehe Y-Achse) je Zeiteinheit T3 zu sehen, abnimmt. Dies ist ein typisches Verhalten für eine relativ statische Geräuschumgebung, wie experimentelle Untersuchungen aufgezeigt haben. Das Bezugszeichen T kennzeichnet den aktuellen Zeitpunkt des Screen-shots.

Bei der Optimierung im Optimierungsmodul 5 handelt es sich im Wesentlichen um das Entfernen von Cluster, welche keine große Relevanz für die gesamte Modellierung des akustischen Umfeldes haben. Erfindungsgemäß können Cluster dann entfernt werden, wenn ihnen nur wenige Merkmale zugeordnet wurden oder diese zu Zeiten erzeugt wurden, die später bei der Überwachung keine Berücksichtigung finden sollen.

Insbesondere kann eine weitere Form der Optimierung eines Modells **M** während der Analysephase durchgeführt werden, indem Merkmale P(t), die sich im Randbereich eines Cluster Ci befinden, eine Aktualisierung bzw. Korrektur des betroffenen Clusters anstoßen. Damit können langsame Veränderungen der akustischen Umgebung adaptiert werden.

Auch in der Betriebsart "Lauschen" (Überwachen) werden im Zeitraster T1 Merkmale verarbeitet. Anders als bei der Betriebsart "Training" (Analyse), führen diese jedoch nicht dazu, dass das Modell **M** verändert wird, sondern es wird lediglich bei jedem Schritt geprüft, ob sich das Merkmal in einem im Modell **M** vorhandenem Cluster Ci befindet. Ist dies nicht der Fall, handelt es sich um einen Teil eines akustischen Ereignisses, welches nicht trainiert wurde und es wird ein (in der Zeichnung nicht dargestellter und im Gerät G angeordneter) interner Ereigniszähler inkrementiert. Überschreitet der Zählerstand dieses Zählers in einem Zeitintervall T2 einen Schwellwert, so wird ein entsprechendes Signal an einem Anzeigemodul 8 präsentiert und der Zähler zurückgesetzt.

Fig. 3 zeigt einen Screenshot in der Betriebsart "Lauschen". Eine sogenannte Lauschkurve LA stellt den zeitlichen Verlauf mit dem Auftreten eines Signalisierungs-Ereignisses dar, was dadurch charakterisiert ist, dass es im Zeitverlauf eine sogenannte Signalisierungsschwelle SIS übersteigt. Auch hier werden die Ereignisse in dem Zeitintervall T3 betrachtet. Die Dimensionierung des Zeitintervall T3 erfolgt derart, dass 30 bis 70 Ereignisse pro Zeitfenster, vorzugsweise 50 Ereignisse pro Zeitfenster erfasst werden. Das Zeitraster T2 und das Zeitraster T3 zur Erfassung der Ereignisse können gleichlang gewählt werden und sind wesentlich länger (vorzugsweise um den Faktor 50) als das Zeitintervall T1. Das Bezugszeichen T kennzeichnet den aktuellen Zeitpunkt des Screen-shots. Zur Bedienung und zur Interaktion mit dem Benutzer kann insbesondere ein abgesetztes Panel 10 (Smartphone- oder PC-App) mit einem Bedienfeld P realisiert werden. Die Fig. 4 zeigt einen möglichen Aufbau des Bedienfelds P, insbesondere mit drei Bedienelementen/Steuertasten für Lernen, Lauschen und Stopp. Vorzugsweise ist auch ein am Gerät G angeordnetes Bedienfeld P mit der Steuerungseinheit 7 verbunden. Ein Übertragungskanal 11 überträgt die Eingabeaktionen des Benutzers zur Steuerungseinheit 7 des Überwachungssystems S (Fig. 1 Gerät G, Fig. 4 Gerät G und Panel 10). Der Übertragungskanal 11 kann durch verschiedene Implementationen realisiert werden (direkt oder abgesetzt durch z.B.: WLAN, LAN, Bluetooth). Diese Anordnung ermöglicht es dem Anwender/Benutzer auf überraschend einfache Art und Weise das Einfließen aller signalbeeinflussenden Faktoren in das jeweilige Erkennungsmodell, insbesondere unter Berücksichtigung der aktuellen Situation und einfachen Konfiguration bzw. Adaption in einer Trainingsphase durch den Anwender/Benutzer und ist von einem Laien bedienbar.

Für die akustische Überwachung mit der hier beschriebenen Anordnung , gibt es dadurch viele verschiedene Anwendungsgebiete ohne dass vorher der jeweilige Anwendungsfall vorprogrammiert werden muss. Allgemein kann festgestellt werden, dass alle Überwachungsaufgaben, welche auf Schallereignisse basieren, damit realisiert werden können. Voraussetzung ist aber, dass die Dynamik der Umgebung nicht zu groß ist. Dies bedeutet, dass sich die Vielfalt möglicher akustischer Ereignisse und Signale in einer endlichen Zeit erfassen und damit lernen lassen. Insbesondere ist erfindungsgemäß ein Anzeigemodul 8 vorgesehen, welches mit dem Analysemodul 3 verbunden und außen am Gerät G sichtbar ist (Fig. 1) oder mit diesem in Verbindung steht (Fig. 4 abgesetztes Panel 10 und Bedienfeld P/Bediengerät P) und welches ein akustisches Ereignis, das nicht trainiert wurde, anzeigt.

Ein typisches Anwendungsgebiet ist die Überwachung von speziellen Räumen. Zum Beispiel:
- Serverräume (Rechenzentren)
- Supermärkte (Baumärkte) außerhalb der Öffnungszeiten
- Produktions- bzw. Werkstätten außerhalb der Arbeitszeit
- Wohnungen bei Abwesenheit der Bewohner

Die zu überwachenden Umgebungen können durchaus mit kontinuierlichen Hintergrundgeräuschen belastet sein. Diese werden beim Lernprozess berücksichtigt und ins jeweilige Modell aufgenommen. Änderungen an diesen Geräuschkulissen z.B. durch Ausfall einer der dazu beitragenden Komponente, führen zur Signalisierung dieses Ereignisses zum Beispiel als Fehlerzustand.

Weiterhin können mit der Anordnung auch Anlagen oder Teile der

Anlagen fernüberwacht/überwacht werden. Zum Beispiel:
- Maschinen (z.B. Windkraftanlagen, Produktion, Roboter)
- Antriebe (z.B. Aufzüge)

### Bezugszeichenliste:

- (1): Akustischer Sensor
- (2): Signalvorverarbeitung und Musterextraktion
- (3): Analysemodul
- (4): Trainingsmodul
- (5): Optimierungsmodul
- (6): Modell / Modellbibliothek
- (7): Steuerungseinheit
- (8): Anzeigemodul
- (9): Zeitsteuerung
- (10): Panel mit den drei Steuertasten
- (11): Übertragungskanal zum Gerät/System

- B: Betriebsartenschalter
- G: Gerät
- L: Lernkurve (Ereignisse/Zeitfenster)
- LA: Lauschkurve (Ereignisse/Zeitfenster)
- P: Bedienfeld (Panel)/Bediengerät
- S: System (Gerät G, Bediengerät P)
- SIS: Signalisierungsschwelle
- T: Aktueller Zeitpunkt (Cursor)
- X: X-Achse (Zeit)
- Y: Y-Achse (Anzahl der Ereignisse)

## Patentansprüche

1. Anordnung zur akustischen Überwachung von Umgebungen mit einem akustischen Sensor (1) zur Erfassung eines Luft-Schalls und mit einem in einem Gerät (G) angeordneten und mit dem akustischen Sensor (1) in Verbindung stehenden Analysemodul (3) zur Analyse des Luft-Schalls sowie einem Trainingsmodul (4), wobei der akustische Sensor (1) drahtlos oder drahtgebunden über eine Schnittstelle mit einer im Gerät (G) angeordneten Signalvorverarbeitung und Musterextraktion (2) verbunden ist, **dadurch gekennzeichnet, dass** der Ausgang der Signalvorverarbeitung und Musterextraktion (2) über einen Betriebsartenschalter (B) mit dem Analysemodul (3) oder dem Trainingsmodul (4) verbunden ist, dass der Steuereingang des Betriebsartenschalters (B) und ein Panel (10) mit drei Steuertasten mit einer Steuerungseinheit (7) verbunden ist, dass mittels der Steuertasten benutzergesteuert zwischen den Betriebsarten "Analyse", "Training" oder "Stopp" umgeschaltet wird, wobei in der Betriebsart "Stopp" die Verarbeitung des vom akustischen Sensor (1) erfassten Luft-Schalls gestoppt wird und dass ein im Gerät (G) angeordnetes Geräuschmodell (6) mit dem Analysemodul (3) oder dem Trainingsmodul (4) und einem im Gerät (G) angeordneten Optimierungsmodul (5) zur Nachbesserung und zur Optimierung des bestehenden Geräuschmodells (6) verbunden ist und wobei mit dem Analysemodul (3) ein Anzeigemodul (8) verbunden ist, welches eingerichtet ist ein akustisches Ereignis, das nicht trainiert wurde, anzuzeigen.

2. Anordnung nach Anspruch 1, wobei mit der Steuerungseinheit (7) ein Zeitsteuerungsmodul (9) verbunden ist, wodurch automatisch, nach vorher festgelegten Zeitplänen, eine Umschaltung zwischen den drei Betriebsarten "Analyse", "Training" und "Stopp" erfolgt.

3. Anordnung nach einem oder mehreren der Ansprüche 1 bis 2, wobei im Gerät (G) ein Ereigniszähler angeordnet ist, welcher eingerichtet ist, bei einem akustischen Ereignis, das nicht trainiert wurde, einen Zählerstand des Ereigniszählers zu inkrementieren.

4. Anordnung nach einem oder mehreren der Ansprüche 1 bis 3, wobei ein abgesetztes Panel (10) mit einem Bedienfeld (P) drahtlos oder drahtgebunden (11) oder ein am Gerät (G) angeordnetes Bedienfeld (P) mit der Steuerungseinheit (7) verbunden ist.

5. Anordnung nach Anspruch 4, wobei das Bedienfeld (P) die drei Steuertasten aufweist.

6. Verfahren zur akustischen Überwachung von Umgebungen mit einem akustischen
Sensor (1) zur Erfassung eines Luft-Schalls und mit einem in einem Gerät (G)
angeordneten und mit dem akustischen Sensor (1) in Verbindung stehenden Analysemodul(3) zur Analyse des Luft-Schalls sowie einem Trainingsmodul (4),
wobei das Verfahren umfasst:
- Zuführung vom akustischen Sensor (1) - drahtlos oder drahtgebunden über eine Schnittstelle - des erfassten Luft-Schalls zu einer im Gerät (G) angeordneten Signalvorverarbeitung und Musterextraktion (2),
- Nutzung der vom Sensor (1) in periodischer Abfolge gelieferten Musterdaten wahlweise zum Training eines im Gerät (G) angeordneten Geräuschmodells (6) durch ein Trainingsmodul (4) oder
- Zuführung zur Analyse der Merkmale zu einem Analysemodul (3),
- Nutzung eines im Gerät (G) angeordneten Optimierungsmoduls (5) zur Nachbesserung und zur Optimierung des bestehenden Geräuschmodells (6),
- benutzergesteuerte Umschaltung mittels eines Betriebsartenschalters (B) und einer Steuerungseinheit (7) zwischen den Betriebsarten "Analyse" und "Training" oder "Stopp" der Verarbeitung des vom akustischen Sensor (1) erfassten Luft-Schalls und
- wobei ein akustisches Ereignis, das nicht trainiert wurde, mit einem Anzeigemodul (8) angezeigt wird.

7. Verfahren nach Anspruch 6, wobei diese Betriebsarten "Analyse", "Training" und "Stopp" durch ein mit der Steuerungseinheit (7) verbundenes Zeitsteuerungsmodul (9) auch automatisch, nach vorher festgelegten Zeitplänen, erfolgt.

8. Verfahren nach einem oder mehreren der Ansprüche 6 bis 7, wobei ein im Gerät (G) angeordneter Ereigniszähler bei einem akustischen Ereignis, das nicht trainiert wurde, einen Zählerstand des Ereigniszählers inkrementiert.

9. Verfahren nach einem oder mehreren der Ansprüche 6 bis 8, wobei im ersten Schritt der Betriebsart "Training" mit einem bereits vorhandenen Geräuschmodells M iterativ oder mit einem leeren Geräuschmodells neu gestartet die gesamte akustische Umgebung, bestehend in der Regel aus einer großen Menge unterschiedlicher komplexer Geräusche, diese in kleine Zeitabschnitte T1 aufgeteilt und für jedes dieser Zeitfenster T1 ein Merkmal P(t) erzeugt wird, welches die zu diesem Zeitpunkt bestehende akustische Situation in einen Merkmalsraum R abbildet und einem Cluster Ci zuordnet, dass im zweiten Schritt der N-dimensionale Merkmalsraum R in eine endliche Anzahl von Cluster Ci unterteilt wird und jedes dieser Cluster einen speziellen Teil eines Geräuschmusters repräsentiert, wobei Cluster während der Lernphase des Systems (S) automatisch erzeugt und angepasst werden, indem die Menge aller zu einer speziellen akustischen Umgebung gehörenden Cluster Ci {0<i<Z} als Datensätze in einem Geräuschmodells M verwaltet werden und dass im dritten Schritt zusätzlich zu den Clusterdaten im Geräuschmodells M der Zeitpunkt der Erzeugung und die Anzahl der zugeordneten Merkmale festgehalten werden.

10. Verfahren nach einem oder mehreren der Ansprüche 6 bis 9, wobei der Erfolg in der Betriebsart "Training" zu einem Zeitpunkt T ermittelt wird, indem gemessen wird, wieviele neue Cluster in einem Zeitintervall T3 erzeugt wurden und dass wenn diese Rate unterhalb einer Schwelle sinkt, davon ausgegangen wird, dass die Umgebungsgeräusche hinreichend genau gelernt wurde und eine relativ statische Geräuschumgebung vorliegt.

11. Verfahren nach einem oder mehreren der Ansprüche 6 bis 10, wobei bei der Optimierung Cluster entfernt werden, welche keine große Relevanz für die gesamte Modellierung des akustischen Umfeldes haben, indem ihnen nur wenige Merkmale zugeordnet wurden oder diese zu Zeiten erzeugt wurden, die später bei der Überwachung keine Berücksichtigung finden sollen.

12. Verfahren nach einem oder mehreren der Ansprüche 6 bis 11, wobei zur Optimierung eines Geräuschmodells während der Analysephase, Merkmale P(t), die sich im Randbereich eines Cluster Ci befinden, eine Aktualisierung bzw. Korrektur des betroffenen Clusters anstoßen wird, wodurch langsame Veränderungen der akustischen Umgebung adaptiert werden.

13. Verfahren nach einem oder mehreren der Ansprüche 6 bis 12, wobei in der Betriebsart "Lauschen" oder "Überwachen" die Merkmale im Zeitraster T1 verarbeitet werden, wobei das Geräuschmodells M nicht verändert wird, sondern es wird lediglich bei jedem Schritt geprüft, ob sich das Merkmal in einem in M vorhandenem Cluster Ci befindet, dass falls dies nicht der Fall es sich um einen Teil eines akustischen Ereignisses handelt, welches nicht trainiert wurde und ein interner Ereigniszähler inkrementiert wird, und dass wenn dieser Zähler in einem Zeitintervall T2 einen Schwellwert überschreitet, ein entsprechendes Signal am Anzeigemodul (8) präsentiert und der Zähler zurückgesetzt wird.

14. Verfahren nach einem oder mehreren der Ansprüche 6 bis 13, wobei in der einfachsten Form ein Markov-Modell auf der Basis von Markov-Ketten-Modellen oder von Hidden-Markov-Modellen oder ein deterministisches Verfahren zur statistischen Beschreibung von Symbol- oder Zustandsfolgen verwendet werden.

15. Verfahren nach einem oder mehreren der Ansprüche 6 bis 14, wobei ein Markov-Chain-Monte-Carlo-, MCMC-, Verfahren mit einer Detailed-Balance-Eigenschaft benutzt wird, um bei der Optimierung mittels des Optimierungsmoduls (5) Verteilungen zu simulieren.

## Claims

1. Arrangement for acoustic monitoring of surroundings with an acoustic sensor (1) for detecting airborne noise and comprising an analysis module (3) arranged in a device (G) and connected to the acoustic sensor (1) for analyzing the airborne noise and a training module (4), the acoustic sensor (1) being connected wirelessly or by wire via an interface to a signal pre-processing and pattern extraction (2) arranged in the device (G), **characterized in that** the output of the signal pre-processing and pattern extraction ( 2) is connected to the analysis module (3) or the training module (4) via an operating mode switch (B), **in that** the control input of the operating mode switch (B) and a panel (10) with three control buttons is connected to a control unit (7), **in that** the control buttons are used to switch between the "Analysis", "Training" or "Stop" modes in a user-controlled manner, wherein the processing being in the "stop" mode processing of the airborne noise detected by the acoustic sensor (1) is stopped and that a noise model (6) arranged in the device (G) is connected with the analysis module (3) or the training module (4) and an optimization module (5 ) for improving and optimizing the existing noise model (6) and wherein a display module (8) is connected to the analysis module (3), which is set up to display an acoustic event that has not been trained.

2. Arrangement according to claim 1, **wherein** a timing module (9) is connected to the control unit (7), whereby automatic switching between the three operating modes "Analysis", "Training" or "Stop" takes place according to predetermined schedules.

3. Arrangement according to one or more of claims 1 to 2, **wherein** an event counter is arranged in the device (G), which is set up to increment a count of the event counter in the event of an acoustic event that has not been trained.

4. Arrangement according to one or more of claims 1 to 3, **wherein** a remote panel (10) connected is to a control panel (P) wireless or wired (11) or on the device (G) arranged a control panel (P) connected is to the control unit (7).

5. Arrangement according to claim 4, **wherein** the control panel (P) has the three control buttons.

6. A method for acoustic monitoring of surroundings with an acoustic sensor (1) for detecting an airborne noise and comprising an analysis module (3) arranged in a device (G) and connected to the acoustic sensor (1) for analyzing the airborne noise and a training module (4), the method comprising:
- supply of the acoustic sensor (1) - wirelessly or wired via an interface - of the recorded airborne noise to a signal pre-processing and pattern extraction (2) arranged in a device (G),
- use of the sensor (1) supplied in a periodic sequence pattern data optionally for training a device (G) arranged noise model (6) by a training module (4) or
- feeding the analysis of the characteristics to an analysis module (3),
- use of an optimization module (5) arranged in the device (G) to improve and optimize the existing noise model (6),
- user-controlled switching by means of an operating mode switch (B) and a control unit (7) between the operating modes "Analysis" or "Training" or "Stop" the processing of the acoustic sensor (1) detected airborne noise and
- wherein an acoustic event that has not been trained is displayed with a display module (8).

7. The method according to claim 6, **wherein** these operating modes "Analysis", "Training" and "Stop" are also carried out automatically, according to predetermined schedules, by a time control module (9) connected to the control unit (7).

8. The method according to one or more of claims 6 to 7, **wherein** an event counter arranged in the device (G) increments a count of the event counter in the event of an acoustic event that has not been trained.

9. The method according to one or more of claims 6 to 8, **wherein** in the first step of the "Training" mode, the entire acoustic environment, usually consisting of a large number of different ones, is restarted iteratively with an existing noise model or with an empty noise model complex noises, these are divided into small time segments T1 and a feature P(t) is generated for each of these time windows T1, which maps the acoustic situation existing at this point in time into a feature space R and assigns it to a cluster Ci, wherein in the second step the N dimensional feature space R is divided into a finite number of clusters Ci and each of these clusters represents a special part of a noise pattern, whereby clusters are automatically generated and adjusted during the learning phase of the system (S) by the set of all clusters belonging to a special acoustic environment Ci {0<i<Z} as datasets in a noise model M are managed and wherein in the third step, in addition to the cluster data in the noise model M, the time of generation and the number of associated features are recorded.

10. The method according to one or more of claims 6 to 9, **wherein** the success in the "Training" mode is determined at a time T by measuring how many new clusters were generated in a time interval T3 and wherein when this rate is below a threshold decreases, it is assumed that the ambient noise has been learned with sufficient accuracy and that the noise environment is relatively static.

11. The method according to one or more of claims 6 to 10, **wherein** clusters are removed during the optimization, which have no great relevance for the overall modeling of the acoustic environment by only a few features were assigned to them or they were generated to times that later should not be taken into account in the monitoring.

12. The method according to one or more of claims 6 to 11, **wherein** to optimize a noise model during the analysis phase, features P (t), which are located in the edge area of a cluster Ci, an update or correction of the affected cluster is triggered, whereby slow changes in the acoustic environment can be adapted.

13. The method according to one or more of claims 6 to 12, **wherein** in the "listening" or "monitoring" operating mode the features are processed in the time grid T1, whereby the noise model M not being changed, but it is only checked at each step whether the feature is in a cluster Ci present in M, that if this is not the case, it is part of an acoustic event which has not been trained and an internal event counter is incremented, and that if this counter exceeds a threshold value in a time interval T2 exceeds, a corresponding signal is presented on the display module (8) and the counter is reset.

14. The method according to one or more of claims 6 to 13, **wherein** in the simplest form a Markov model based on Markov chain models or hidden Markov models or a deterministic method for the statistical description of symbol or state sequences is used.

15. The method according to one or more of claims 6 to 14, **wherein** a Markov Chain Monte Carlo MCMC- method with a detailed balance property is used to simulate distributions during optimization using the optimization module (5).

## Revendications

1. Agencement de surveillance acoustique d'environnement avec un capteur acoustique (1) pour détecter un bruit aérien et comprenant un module d'analyse (3) agencé dans un dispositif (G) et relié au capteur acoustique (1) pour analyser le bruit aérien et un module d'apprentissage (4), le capteur acoustique (1) étant relié sans fil ou filaire via une interface à un prétraitement de signal et extraction de motif (2) agencé dans le dispositif (G), **caractérisé en ce que** la sortie du signal pré -le traitement et l'extraction de motifs (2) est relié au module d'analyse (3) ou au module d'apprentissage (4) via un commutateur de mode de fonctionnement (B), **en ce que** l'entrée de commande du commutateur de mode de fonctionnement (B) et un panneau (10) avec trois boutons de commande est relié à une unité de commande (7), **en ce que** les boutons de commande sont utilisés pour commuter entre les modes «Analyse» ou «Apprentissage» ou «Arrêter» d'une manière commandée par l'utilisateur, le traitement étant en mode "stop" traitement du bruit aérien détecté par l'acoustique capteur (1) est arrêté et qu'un modèle de bruit (6) agencé dans le dispositif (G) est relié au module d'analyse (3) ou au module d'apprentissage (4) et à un module d'optimisation (5) pour améliorer et optimiser l'existant modèle de bruit (6) et dans lequel un module d'affichage (8) est connecté au module d'analyse (3), qui est configuré pour afficher un événement acoustique qui n'a pas été appris.

2. Agencement selon la revendication 1, **dans lequel** un module de temporisation (9) est relié à l'unité de commande (7), moyennant quoi la commutation automatique entre les trois modes de fonctionnement «Analyse» ou «Apprentissage» ou «Arrêter» s'effectue selon des horaires prédéterminés.

3. Agencement selon une ou plusieurs des revendications 1 à 2, **dans lequel** un compteur d'événements est agencé dans le dispositif (G), qui est configuré pour incrémenter un compte du compteur d'événements en cas d'événement acoustique qui n'a pas été qualifié.

4. Agencement selon une ou plusieurs des revendications 1 à 3, **dans lequel** un panneau distant (10) est connecté à un panneau de commande (P) sans fil ou câblé (11) ou sur le dispositif (G) disposé un panneau de commande (P) connecté est à l'unité de commande (7).

5. Agencement selon la revendication 4, **dans lequel** le panneau de commande (P) comporte les trois boutons de commande.

6. Procédé de surveillance acoustique d'environnement avec un capteur acoustique (1) pour détecter un bruit aérien et comprenant un module d'analyse (3) agencé dans un dispositif (G) et relié au capteur acoustique (1) pour analyser le bruit aérien et un module d'apprentissage (4), le procédé **comprenant:**
- fourniture du capteur acoustique (1) - sans fil ou filaire via une interface - du bruit aérien enregistré à un prétraitement du signal et extraction de motifs (2) agencé dans un dispositif (G),
- utilisation du capteur (1) fourni dans une séquence périodique de données de modèle éventuellement pour l'apprentissage d'un dispositif (G) agencé modèle de bruit (6) par un module d'apprentissage (4) ou
- envoyer l'analyse des caractéristiques à un module d'analyse (3),
- utilisation d'un module d'optimisation (5) agencé dans le dispositif (G) pour améliorer et optimiser le modèle de bruit existant (6),
- commutation commandée par l'utilisateur au moyen d'un commutateur de mode de fonctionnement (B) et d'une unité de commande (7) entre les modes de fonctionnement «Analyse» ou«Apprentissage» ou «Arrêter» le traitement du capteur acoustique (1) a détecté le bruit aérien et
- dans lequel un événement acoustique qui n'a pas été appris est affiché avec un module d'affichage (8).

7. Procédé selon la revendication 6, **dans lequel** ces modes de fonctionnement «Analyse», «Apprentissage» et «Arrêter» sont également exécutés automatiquement, selon des horaires prédéterminés, par un module de contrôle horaire (9) relié à l'unité de commande (7).

8. Procédé selon une ou plusieurs des revendications 6 à 7, **dans lequel** un compteur d'événements agencé dans le dispositif (G) incrémente un comptage du compteur d'événements en cas d'événement acoustique qui n'a pas été appris.

9. Procédé selon une ou plusieurs des revendications 6 à 8, **dans lequel,** dans la première étape du mode «Apprentissage», l'environnement acoustique complet, généralement composé d'un grand nombre d'environnements différents, est redémarré de manière itérative avec un modèle de bruit existant ou avec un modèle de bruit vide bruits complexes, ceux-ci sont divisés en petits segments de temps T1 et une caractéristique P(t) est générée pour chacune de ces fenêtres temporelles T1, qui cartographie la situation acoustique existant à ce moment dans un espace de caractéristiques R et l'attribue à un cluster Ci, dans lequel, dans la deuxième étape, l'espace de caractéristiques à N dimensions R est divisé en un nombre fini de clusters Ci et chacun de ces clusters représente une partie spéciale d'un modèle de bruit, les clusters étant automatiquement générés et ajustés pendant la phase d'apprentissage du système (S) par l'ensemble de tous les clusters appartenant à un environnement acoustique particulier Ci {0<i<Z} lorsque des jeux de données dans un modèle de bruit M sont gérés et dans laquelle dans la troisième étape, en plus du cluster données dans le modèle de bruit M, le temps de génération et le nombre de caractéristiques associées sont enregistrés.

10. Procédé selon une ou plusieurs des revendications 6 à 9, **dans lequel** le succès dans le mode «Apprentissage» est déterminé à un instant T en mesurant combien de nouveaux clusters ont été générés dans un intervalle de temps T3 et dans lequel lorsque ce taux est inférieur un seuil diminue, on suppose que le bruit ambiant a été appris avec une précision suffisante et que l'environnement sonore est relativement statique.

11. Procédé selon une ou plusieurs des revendications 6 à 10, **dans lequel** des clusters sont supprimés lors de l'optimisation, qui n'ont pas une grande pertinence pour la modélisation globale de l'environnement acoustique par le fait que seules quelques caractéristiques leur ont été attribuées ou qu'elles ont été générées pour heures qui plus tard ne doivent pas être prises en compte dans le suivi.

12. Procédé selon l'une ou plusieurs des revendications 6 à 11, **dans lequel** pour optimiser un modèle de bruit pendant la phase d'analyse, les caractéristiques P (t), qui sont situées dans la zone de bord d'un cluster Ci, une mise à jour ou correction de la cluster affecté est déclenché, ce qui permet d'adapter les changements lents de l'environnement acoustique.

13. Procédé selon une ou plusieurs des revendications 6 à 12, **dans lequel,** dans le mode de fonctionnement «Écoute» ou «Surveillance», les caractéristiques sont traitées dans la grille temporelle T1, le modèle de bruit M n'étant pas modifié, mais il n'est que vérifié à chaque étape si la caractéristique est dans un cluster Ci présent dans M, que si ce n'est pas le cas, elle fait partie d'un événement acoustique qui n'a pas été appris et qu'un compteur d'événement interne est incrémenté, et que si ce compteur dépasse une valeur seuil dans un intervalle de temps T2 dépasse, un signal correspondant est présenté sur le module d'affichage (8) et le compteur est réinitialisé.

14. Procédé selon une ou plusieurs des revendications 6 à 13, **dans lequel,** dans la forme la plus simple, un modèle de Markov basé sur des modèles de chaîne de Markov ou des modèles de Markov cachés ou un procédé déterministe pour la description statistique de séquences de symboles ou d'états est utilisé.

15. Procédé selon une ou plusieurs des revendications 6 à 14, **dans lequel** une chaîne de Markov Monte Carlo méthode MCMC avec une propriété d'équilibre détaillée est utilisée pour simuler des distributions pendant l'optimisation à l'aide du module d'optimisation (5).
